# FASCICULE DE BREVET EUROPEEN

(11) **EP 0 764 924 B1**
(45) Date de publication et mention de la délivrance du brevet: **05.06.2002**
(21) Numéro de dépôt: 96202450.1
(22) Date de dépôt: 03.09.1996
(51) Int. Cl.: G07F 9/02, G07C 3/00, G07B 15/02

(54) **Horodateur muni de moyens d'émission de messages d'anomalies**
Zeitstempel mit Mittel zum Senden von Störmeldungen
Time stamp with means for abnormality message emission

(30) Priorité: 25.09.1995 FR 9511297
(43) Date de publication de la demande: 26.03.1997
(73) Titulaire: SCHLUMBERGER Systèmes, 92120 Montrouge (FR)
(72) Inventeur: Hubert, Jörg, 21644 Wiegersen (DE)
(74) Mandataire: Lemoyne, Didier

(56) Documents cités:
- EP-A- 0 208 594
- EP-A- 0 390 666
- DE-A- 3 333 511
- FR-A- 2 358 704
- GB-A- 1 565 552
- GB-A- 2 171 873
- US-A- 5 207 784
- ASCOM TECHNISCHE MITTEILUNGEN, no. 3, 1993, BERN CH, pages 13-15, XP000435503 REUSSER: "Vernetzte Fahrscheinautomaten in Los Angeles"

## Description

La présente invention concerne un horodateur comportant des moyens lumineux d'indication d'anomalies.

Il est connu, notamment par le document GB-A-1565552, d'assurer une surveillance centralisée des dysfonctionnements susceptibles d'affecter un parc d'horodateurs. Pour ce faire, des moyens de détections et de transmission des anomalies sont prévus dès l'origine par construction dans les horodateurs.

GB-A-1565552 divulgue un appareil comportant des moyens lumineux aptes à émettre, chacun, un rayonnement lumineux caractéristique d'un type d'anomalies donné, ledit appareil comportant un module relié auxdits moyens lumineux et comprenant des moyens de détection aptes à détecter l'émission dudit rayonnement lumineux par chacun des moyens lumineux afin d'identifier ledit type d'anomalies donné et des moyens d'émission vers une unité destinataire d'un message représentatif du type d'anomalies ainsi identifié.

Cette centralisation des dysfonctionnements ne peut toutefois être mise en oeuvre avantageusement que sur de nouvelles installations d'horodateurs, l'adaptation à des horodateurs existants étant par trop coûteuse.

La présente invention trouve une application particulièrement avantageuse dans le domaine des horodateurs disposant notamment de diodes électroluminescentes de couleur différente pour indiquer des anomalies de nature différente.

On connaît actuellement des horodateurs qui comportent un microprocesseur prévu, en particulier, pour recevoir des informations d'anomalies de fonctionnement de divers organes de l'horodateur et pour appliquer un signal d'alarme à une diode électroluminescente dont la couleur correspond au type de l'anomalie détectée.

D'une manière générale, on distingue, d'une part, les anomalies qui sont de véritables dysfonctionnements des appareils, c'est-à-dire celles qui mettent hors-service les horodateurs, par exemple lorsque l'alimentation des circuits est coupée, le rouleau de tickets est vide, l'imprimante ou le sélecteur de monnaie ne fonctionne plus ou que la tirelire est pleine. D'autre part, on entend également par anomalies les situations précédant certains dysfonctionnements mais dans lesquelles les horodateurs sont toujours en mesure de délivrer un ticket, c'est le cas notamment lorsque la fin prochaine du rouleau de tickets est détectée.

En présence du premier type d'anomalies, le microprocesseur de l'appareil applique à une diode électroluminescente de couleur rouge un signal périodique provoquant le clignotement de ladite diode, tandis que si une anomalie du second type est détectée le même signal périodique de clignotement est appliqué à une diode électroluminescente de couleur verte.

Le clignotement de l'une ou l'autre des diodes électroluminescentes est repéré par le personnel chargé de la maintenance du parc d'horodateurs lors de rondes de surveillance. A la suite d'une intervention mettant fin à l'anomalie constatée, l'application du signal périodique à la diode électroluminescente concernée est supprimée et le clignotement cesse.

Il faut cependant remarquer que pour une bonne gestion du parc lesdites rondes de surveillance doivent être très fréquentes pour éviter l'immobilisation trop longue d'un horodateur hors-service, avec les pertes de revenus qui en résultent. Or, il n'est pas toujours possible d'augmenter la fréquence des rondes sans augmenter parallèlement les effectifs du personnel de maintenance et donc les coûts d'entretien. Il faut de plus résoudre les problèmes de surveillance hors des heures de travail, notamment pendant les congés de fin de semaine.

Aussi, le problème technique à résoudre par l'objet de la présente invention est de proposer un horodateur comportant des moyens lumineux aptes à émettre, chacun, un rayonnement lumineux de couleur caractéristique d'un type d'anomalies donné, horodateur qui permettrait d'assurer une maintenance efficace du parc d'horodateurs par une surveillance centralisée, sans avoir à augmenter les effectifs du personnel.

La solution au problème technique posé consiste, selon la présente invention, en ce que ledit horodateur comporte un module relié auxdits moyens lumineux et comprenant des moyens de détection aptes à détecter l'état de fonctionnement de chacun des moyens lumineux afin d'identifier ledit type d'anomalies donné et des moyens d'émission vers une unité destinataire d'un message représentatif du type d'anomalies ainsi identifié.

Ainsi, l'horodateur conforme à l'invention est capable de signaler à distance à ladite unité destinataire, le type d'anomalies détecté directement à partir de l'état de fonctionnement des moyens lumineux, diodes électroluminescentes par exemple, lequel aura été imposé par le microprocesseur de l'horodateur. En d'autres termes, les moyens de détection permettent de savoir si l'une des deux diodes clignotent et, dans ce cas, laquelle. La forme du message d'anomalie envoyé par les moyens d'émission dépendra de celle des deux diodes dont le clignotement aura été reconnu. L'unité destinataire sera alors en mesure de savoir à distance laquelle des deux diodes électroluminescentes clignote, ceci de manière à pouvoir intervenir en conséquence.

L'unité destinataire peut être un poste central fixe ou encore un récepteur portatif dont sont équipés les agents de surveillance et de maintenance.

Selon un mode de réalisation particulier de l'invention, lesdits moyens de détection dudit module sont des détecteurs optiques associés, chacun, à un moyen lumineux, chaque détecteur optique étant relié au moyen lumineux associé par une fibre optique.

Dans un autre mode de mise en oeuvre, lesdits moyens de détection dudit module sont réalisés par des connexions électriques associées, chacune, à un moyen lumineux.

La description qui va suivre en regard des dessins annexés, donnés à titre d'exemples non limitatifs, fera bien comprendre en quoi consiste l'invention et comment elle peut être réalisée
La figure 1 est un schéma d'un premier mode de réalisation d'un horodateur selon l'invention.
La figure 2 est un schéma d'un deuxième mode de réalisation d'un horodateur selon l'invention.

Le schéma de la figure 1 se rapporte à un horodateur comportant deux moyens lumineux, ici des diodes électroluminescentes D1, D2, aptes à émettre, chacune, un rayonnement lumineux caractéristique d'un type d'anomalies donné. A titre d'exemple, les anomalies qui mettent complètement hors-service l'horodateur seront repérées par le clignotement d'une diode électroluminescente D1 de couleur rouge, ce sera le cas lors d'une panne d'imprimante, d'une coupure d'alimentation, etc, tandis que le clignotement d'une diode électroluminescente D2 de couleur verte sera significatif d'une anomalie qui n'affecte pas le fonctionnement immédiat de l'horodateur, mais annonce qu'une anomalie du premier type est sur le point de se produire, comme lorsqu'il ne reste sur le rouleau de papier qu'un nombre limité de tickets.

Les diodes D1 et D2 sont commandées par le microprocesseur 10 qui gère l'ensemble de l'horodateur, notamment les opérations de base consistant à calculer l'heure limite de stationnement à partir de la somme introduite par l'utilisateur et de l'heure courante, et à imprimer le ticket.

Le microprocesseur 10 est également relié par des bornes référencées de 1 à 6, par exemple, aux différents organes de l'appareil dont les anomalies doivent être prises en compte, comme l'imprimante, la tirelire, le sélecteur de monnaie, etc. Lorsqu'une anomalie est détectée sur un de ces organes, le microprocesseur 10 applique à la diode électroluminescente correspondante un signal périodique provoquant le clignotement de ladite diode et ceci tant que la cause de l'anomalie subsiste.

La figure 1 montre que l'horodateur est également pourvu d'un module 20 relié aux diodes électroluminescentes D1, D2, dont la fonction est d'émettre vers une unité destinataire un message représentatif du type d'anomalies après qu'il ait été identifié par le module 20.

L'identification de l'anomalie est réalisée, dans l'exemple montré sur la figure 1, à l'aide de moyens de détection constitués par des détecteurs optiques, ici des phototransistors T1, T2, associés, chacun, à une diode électroluminescente D1, D2, chaque phototransistor étant relié à la diode associée par une fibre optique F1, F2.

Les signaux fournis par les phototransistors T1, T2 sont appliqués à deux bornes différentes 1', 2' d'un microprocesseur 21 du module 20, ce qui permet de différencier les types d'anomalies observées.

L'anomalie étant ainsi identifiée, le microprocesseur 21 du module 20 compose un message représentatif de ladite anomalie et l'émet vers l'unité destinataire à l'aide de moyens d'émission tel qu'un modem 22 via une liaison radio ou le réseau téléphonique commuté.

Comme cela a déjà été mentionné plus haut, ladite unité destinataire peut être un poste central du parc d'horodateurs ou un dispositif récepteur portatif dont est muni le personnel de maintenance au cours des rondes de surveillance.

De manière à renseigner les personnes chargées d'intervenir sur un horodateur défaillant, on prévoit qu'un identifiant dudit horodateur, un numéro par exemple, est stocké dans le module 20, à savoir ici dans une mémoire morte associée au microprocesseur 21. Le message représentatif du type d'anomalies émis contient alors ledit identifiant.

Avantageusement, il est prévu qu'à la suite d'une intervention sur un horodateur défectueux, ledit module est apte à émettre un message de fin d'anomalie. De même, ledit message de fin d'anomalies contient au besoin l'identifiant de l'horodateur correspondant.

De même, on peut étendre l'utilisation du module 20 en le reliant à d'autres moyens indicateurs d'anomalies tels des détecteurs de chocs se produisant lors d'agressions physiques à l'encontre des horodateurs.

Enfin, on peut voir sur la figure 2 un deuxième mode de mise en oeuvre de l'invention dans lequel les moyens de détection dudit module 20 sont réalisés par des connexions électriques C1, C2, associées, chacune, à une diode électroluminescente D1, D2, chaque connexion électrique reliant le module 20 à la diode électroluminescente associée. Là encore, comme pour l'exemple de la figure 1, les signaux électriques prélevés sur le circuit des diodes sont appliqués à deux bornes différentes 1', 2' du microprocesseur 21 du module 20.

## Revendications

1. Horodateur comportant des moyens lumineux (D1, D2) aptes à émettre, chacun, un rayonnement lumineux de couleur caractéristique d'un type d'anomalies donné, un module (20) relié auxdits moyens lumineux (D1, D2) et comprenant des moyens (T1, T2 ; C1, C2) de détection aptes à détecter l'état de fonctionnement de chacun des moyens lumineux afin d'identifier ledit type d'anomalies donné et des moyens (22) d'émission vers une unité destinataire d'un message représentatif du type d'anomalies ainsi identifié.

2. Horodateur selon la revendication 1, **caractérisé en ce que** lesdits moyens de détection dudit module (20) sont des détecteurs optiques (T1, T2) associés, chacun à un moyen lumineux (D1, D2), chaque détecteur optique étant relié au moyen lumineux associé par une fibre optique (F1, F2).

3. Horodateur selon la revendication 1, **caractérisé en ce que** lesdits moyens de détection dudit module (20) sont réalisés par des connexions électriques (C1, C2) associées, chacune, à un moyen lumineux (D1, D2).

4. Horodateur selon l'une des revendications 1 à 3 **caractérisé en ce que**, lesdits moyens lumineux sont des diodes électroluminescentes (D1, D2).

5. Horodateur selon l'une quelconque des revendications 1 à 4, **caractérisé en ce que** ledit module (20) est apte à émettre un message de fin d'anomalie à la suite d'une intervention sur l'horodateur.

6. Horodateur selon l'une quelconque des revendications 1 à 5, **caractérisé en ce que** l'émission vers ladite unité destinataire est réalisée par liaison radio.

7. Horodateur selon l'une quelconque des revendications 1 à 5, **caractérisé en ce que** l'émission vers ladite unité destinataire est réalisée par le réseau téléphonique commuté.

8. Horodateur selon l'une quelconque des revendications 1 à 7, **caractérisé en ce qu'**un identifiant dudit horodateur est stocké dans le module (20).

9. Horodateur selon la revendication 8, **caractérisé en ce que** le message représentatif du type d'anomalies contient ledit identifiant.

10. Horodateur selon les revendications 5 et 8, **caractérisé en ce que** le message de fin d'anomalies contient ledit identifiant.

## Claims

1. Ticket machine equipped with luminous means (D1, D2) each able to emit coloured light radiation characteristic of a given type of anomaly, a module (20) connected to the said luminous means (D1, D2) and including detection means (T1, T2; C1, C2) able to detect the state of each of the luminous means in order to identify the said given type of anomaly and means (22) of transmission of a message representative of the type of anomaly so identified to a receiving unit.

2. Ticket machine according to claim 1, **characterised in that** the said detection means of the said module (20) are optical detectors (T1, T2) each associated with a luminous means (D1, D2), each optical detector being connected to the associated luminous means by an optical fibre (F1, F2).

3. Ticket machine according to claim 1, **characterised in that** the said detection means of the said module (20) are made by electrical connections (C1, C2) each associated with a luminous means (D1, D2).

4. Ticket machine according to one of claims 1 to 3, **characterised in that** the said luminous means are light emitting diodes (D1, D2).

5. Ticket machine according to one of claims 1 to 4, **characterised in that** the said module (20) is able to transmit an end of anomaly message after an intervention on the ticket machine.

6. Ticket machine according to one of claims 1 to 5, **characterised in that** the transmission to the said receiving unit is made by radio link.

7. Ticket machine according to one of claims 1 to 5, **characterised in that** the transmission to the said receiving unit is made by the switched telephone network.

8. Ticket machine according to one of claims 1 to 7, **characterised in that** an identifier of the said ticket machine is stored in the module (20).

9. Ticket machine according to claim 8, **characterised in that** the message representative of the anomaly type contains the said identifier.

10. Ticket machine according to claims 5 and 8, **characterised in that** the end of anomaly message contains the said identifier.

## Patentansprüche

1. Parkscheinautomat mit Leuchtmitteln (D1, D2), welche jeweils eine für einen charakteristischen gegebenen Fehlertyp farbige Leuchtstrahlung übertragen können, einem Modul (20), welches an besagte Leuchtmittel (D1, D2) angeschlossen ist und Erfassungsmittel (T1, T2; C1, C2) enthält, welche den Betriebszustand jedes einzelnen Leuchtmittels erfassen können, um besagten gegebenen Fehlertyp zu identifizieren, und Mitteln (22), welche eine repräsentative Meldung des auf diese Weise identifizierten Fehlertyps zu einer Empfangseinheit übertragen.

2. Parkscheinautomat gemäss Patentanspruch 1, **dadurch gekennzeichnet, dass** besagte Erfassungsmittel besagten Moduls (20) jeweils einem Leuchtmittel (D1, D2) zugeordnete optische Geber (T1, T2) sind, wobei jeder optische Geber über einen Lichtwellenleiter (F1, F2) an das Leuchtmittel angeschlossen ist.

3. Parkscheinautomat gemäss Patentanspruch 1, **dadurch gekennzeichnet, dass** besagte Erfassungsmittel besagten Moduls (20) durch elektrische Anschlüsse (C1, C2) hergestellt werden, die jeweils einem Leuchtmittel (D1, D2) zugeordnet sind.

4. Parkscheinautomat gemäss einem der Patentansprüche 1 bis 3, **dadurch gekennzeichnet, dass** besagte Leuchtmittel LEDs (D1, D2) sind.

5. Parkscheinautomat gemäss einem beliebigen Patentanspruch 1 bis 4, **dadurch gekennzeichnet, dass** besagtes Modul (20) nach einer Fehlerbeseitigung am Parkscheinautomaten eine Fehlerendemeldung übertragen kann.

6. Parkscheinautomat gemäss einem beliebigen Patentanspruch 1 bis 5, **dadurch gekennzeichnet, dass** die Übertragung zur besagten Empfangseinheit per Funkverbindung erfolgt.

7. Parkscheinautomat gemäss einem beliebigen Patentanspruch 1 bis 5, **dadurch gekennzeichnet, dass** die Übertragung zur besagten Empfangseinheit telefonnetzgeführt erfolgt.

8. Parkscheinautomat gemäss einem beliebigen Patentanspruch 1 bis 7, **dadurch gekennzeichnet, dass** ein Kennzeichen besagten Parkscheinautomaten im Modul (20) gespeichert ist.

9. Parkscheinautomat gemäss Patentanspruch 8, **dadurch gekennzeichnet, dass** die repräsentative Meldung des Fehlertyps besagtes Kennzeichen enthält.

10. Parkscheinautomat gemäss Patentansprüche 5 und 8, **dadurch gekennzeichnet, dass** die Fehlerendemeldung besagtes Kennzeichen enthält.
